# EUROPÄISCHE PATENTSCHRIFT

(11) **EP 1 142 444 B1**
(45) Veröffentlichungstag und Bekanntmachung des Hinweises auf die Patenterteilung: **15.10.2003**
(21) Anmeldenummer: 99952376.4
(22) Anmeldetag: 12.08.1999
(51) Int. Cl.: H04R 1/04, H04R 17/02

(54) **PASSIVES MIKROFON MIT DRAHTLOSER ÜBERTRAGUNG**
PASSIVE MICROPHONE WITH WIRELESS TRANSMISSION
MICROPHONE PASSIF A TRANSFERT SANS FIL

(30) Priorität: 11.01.1999 DE 19900633
(43) Veröffentlichungstag der Anmeldung: 10.10.2001
(73) Patentinhaber: SIEMENS AKTIENGESELLSCHAFT, 80333 München (DE)
(72) Erfinder: MICHEL, Jürgen, D-81737 München (DE); RAAF, Bernhard, D-81475 München (DE)
(86) Internationale Anmeldenummer: DE9902524
(87) Internationale Veröffentlichungsnummer: WO00042813

(56) Entgegenhaltungen:
- CH-A- 664 659
- DE-A- 19 520 674
- FR-A- 2 111 331
- GB-A- 2 025 733
- PATENT ABSTRACTS OF JAPAN vol. 015, no. 046 (E-1029), 4. Februar 1991 (1991-02-04) & JP 02 278996 A (MATSUSHITA ELECTRIC IND CO LTD), 15. November 1990 (1990-11-15)
- PATENT ABSTRACTS OF JAPAN vol. 017, no. 504 (E-1430), 10. September 1993 (1993-09-10) & JP 05 129872 A (HITACHI LTD), 25. Mai 1993 (1993-05-25)

## Beschreibung

Die vorliegende Erfindung betrifft ein Mikrofon zur Detektion akustischer Signale, Umsetzung der akustischen Signale in elektrische Signale und Übertragung der elektrischen Signale an eine Empfangseinheit.

Bekannte Mikrofone dieser Art werden üblicherweise über eine Verbindungsleitung bzw. ein Kabel, über das die elektrischen Signale an die Empfangseinheit übertragen werden, mit Energie versorgt oder weisen aktive elektronische Bauelemente und eine eigene Energieversorgung in Form einer Batterie auf. Mikrofone, bei denen die elektrischen Signale über eine drahtlose Übertragung an eine Empfangseinheit übertragen werden, beispielsweise Funkmikrofone, müssen eine eigene Batterie oder einen eigenen Akku aufweisen, der die notwendige Energie für die Signalverarbeitung und Signalübertragung bereitstellt.

Die Empfangseinheit ist beispielsweise eine Telefonbasisstation, die mit einem Festleitungsnetz verbunden ist, kann aber auch eine Mobilstation eines drahtlosen Telekommunikationssystems sein. Wenn das Mikrofon in ein Kopfset integriert ist, ist eine Kabelverbindung zwischen dem Kopfset und der Telefonbasisstation bei vielen Anwendungen infolge der Einschränkung der Bewegungsfreiheit nachteilig. In DE 195 20 674 wird ein Verfahren und eine Vorrichtung zur kontinuierlichen Kontrolle des Reifendrucks mit einer drahtlosen Übertragung des Messsignals vorgeschlagen, bei der ein piezoelektrischer Wandler vorgesehen ist.
Beispielsweise bei Freisprechanlagen in Kraftfahrzeugen tritt das Problem auf, dass einerseits eine Kabelverbindung zwischen Mikrofon und Telefon die Bewegungs- und Sichtfreiheit des Fahrers einschränkt und andererseits ein längeres Tragen eines schweren Mikrofons beim Autofahren störend ist. Andererseits sollte jedoch das Mikrofon einer Freisprechanlage in einem Kraftfahrzeug möglichst nahe am Mund des Sprechers sein, um durch laute Fahrgeräusche hervorgerufene Störungen möglichst gering zu halten. In der Patentschrift CH 664 659 wird daher ein Kehlkopfmikrofon vorgeschlagen, welches wirksam gegen fremde Schalleinwirkungen abgeschottet ist. Der Resonator wird hier durch Piezoelektrika gebildet. Die aufgrund von Schaltschwingungen am Piezoelektrikum auftretenden Spannungen wer-den abgegriffen und drahtgebunden oder drahtlos an eine Übermittlungseinheit gesendet. Nachteilig an dieser Realisation sind vor allem zwei Dinge: Zum Einen ist es generell schwieriger, die menschliche Stimme anhand der Laute, wie sie im Kehlkopf gebildet werden, zu verstärken, als das ausgesprochene Wort. Zum Anderen würden bei einer drahtlosen Übertragung der niederfrequenten Sprachsignale die Schwierigkeiten auftreten, die gewöhnlichten bei nichtmodulierten Signalen vorkommen. Es sei hier nur beispielsweise Ausbreitungseigenschaften oder Bandbreite genannt. Sobald ein moduliertes Signal verwendet wird, benötigt das Kehlkopfmikrofon wieder eine eigene Energieversorgung mit all den bereits oben genannten Nachteilen.

Ausgehend von diesem Stand der Technik besteht die objektive technische Aufgabe der vorliegenden Erfindung darin, ein Mikrofon zur Übertragung von Schallinformation an eine Empfangseinheit bereitzustellen, das einfach und leicht aufgebaut ist und gleichzeitig eine drahtlose Übertragung der Schallinformation an die Empfangseinheit ermöglicht.

Diese Aufgabe wird durch ein passives Mikrofon gemäß den Merkmalen des unabhängigen Anspruchs 1 gelöst, Weiterbildungen sind in den abhängigen Ansprüchen beschrieben.

Wesentlich für die Erfindung ist, dass eine piezoelektrische Einrichtung vorgesehen ist, welche eine Vorrichtung zur Anregung von Oberflächenwellen umfasst.

Die Verwendung einer piezoelektrischen Einrichtung ermöglicht einerseits das Empfangen und Speichern von Anregungsenergie von der Empfangseinheit und andererseits eine drahtlose Übertragung von Schallinformation tragenden elektrischen Signalen an die Empfangseinheit, wodurch ein einfacher und leichter Aufbau des erfindungsgemäßen Mikrofons ermöglicht wird. Durch die Speicherung von Anregungsenergie in der piezoelektrischen Einrichtung entfällt die Notwendigkeit, in dem Mikrofon eine eigene Energieversorgung in Form einer Batterie oder eines Akkus vorzusehen.

Das erfindungsgemäße Mikrofon ist ein passives Mikrofon, d. h. es ist keine eigene Energieversorgung vorgesehen und die Übertragung von Schallinformation tragenden elektrischen Signalen vom Mikrofon an die Empfangseinheit erfolgt mittels kontinuierlicher oder diskontinuierlicher Energieübertragung in Form eines elektromagnetischen Signals durch die Empfangseinheit. Das erfindungsgemäße Mikrofon ist somit leicht und einfach aufgebaut und ermöglicht trotzdem eine drahtlose Übertragung von elektrischen Signalen.

Vorteilhafterweise speichert die piezoelektrische Einrichtung die Anregungsenergie von der Empfangseinheit in Form von mechanischen Schwingungen. Weiterhin kann ein besonders leichter und einfacher Aufbau erzielt werden, wenn die piezoelektrische Einrichtung gleichzeitig zum Speichern der elektromagnetischen Anregungsenergie, zum Detektieren akustischer Signale und zum Umsetzen detektierter akustischer Signale in Schallinformation tragende elektrische Signale dient. Das erfindungsgemäße passive Mikrofon umfaßt in diesem Fall im wesentlichen nur die piezoelektrische Einrichtung, wodurch ein besonders einfacher, leichter und billiger Aufbau möglich ist. Die piezoelektrische Einrichtung kann daher z. B. im wesentlichen aus einer piezoelektrischen Membran bestehen. Die Anregungsenergie von der Empfangseinheit wird dann über die Antenne des Mikrofons aufgenommen und in mechanische Schwingungen der Membran umgewandelt. Gleichzeitig kann die schwingende Membran akustische Signale detektieren, die ebenfalls als mechanische Schwingungen den durch die Anregungsenergie hervorgerufenen Schwingungen der Membran aufmoduliert werden. Die modulierten Schwingungen werden von der piezoelektrischen Membran in elektrische Signale umgewandelt und an die Empfangseinheit übertragen. Die piezoelektrische Membran kann dabei aus Quarz oder aus Lithiumniobat bestehen. Insbesondere Quarz weist eine sehr hohe Güte als Energiespeicher auf. A1-ternativ zu der piezoelektrischen Membran kann die piezoelektrische Einrichtung im wesentlichen aus einer Oberflächenwellen-Verzögerungsleitung oder auch aus einem Resonator bestehen. Auch in diesen Ausgestaltungen dient damit eine einzige Einrichtung zum Speichern der elektromagnetischen Anregungsenergie, zum Detektieren akustischer Signale und zum Umsetzen detektierter akustischer Signale in Schallinformation tragende elektrische Signale, wodurch ein einfacher Aufbau möglich ist.

Alternativ zum Aufbau der piezoelektrischen Einrichtung im wesentlichen aus einem einzigen Element kann die piezoelektrische Einrichtung eine Einrichtung zum Detektieren von akustischen Signalen und eine Einrichtung zum Speichern der elektromagnetischen Anregungsenergie und zum Umsetzen von detektierten akustischen Signalen in Schallinformation tragende elektrische Signale umfassen. Durch diese Trennung der Funktionen in zwei verschiedene Elemente kann eine größere Empfindlichkeit bzw. eine bessere Übertragungsqualität erreicht werden. Die Einrichtung zum Detektieren der akustischen Signale kann beispielsweise im wesentlichen aus einer Membran, vorteilhafterweise aus Metall, bestehen. Die Einrichtung zum Speichern der elektromagnetischen Anregungsenergie und zum Umsetzen von detektierten akustischen Signalen in Schallinformation tragende elektrische Signale besteht vorteilhafterweise aus einem piezoelektrischen Element, wie z. B. einer Oberflächenwellen-Verzögerungsleitung oder einem Resonator wie z. B. einer piezoelektrischen Membran. Die Membran zum Detektieren akustischer Signale kann beispielsweise mit dem piezoelektrischen Element, das heißt z. B. mit der Oberflächenwellen-Verzögerungsleitung oder dem Resonator, verklebt sein, um die detektierten und in mechanische Schwingungen umgewandelten Schallsignale direkt den von der Anregungsenergie der Empfangseinheit in dem piezoelektrischen Element hervorgerufenen Schwingungen aufmodulieren zu können. Die modulierten Schwingungen werden daraufhin von dem piezoelektrischen Element in elektrische Signale umgewandelt und an die Empfangseinheit übertragen.

Weiterhin ist es bei beiden obigen Ausgestaltungen von Vorteil, wenn eine bzw. eine weitere Einrichtung zum Detektieren von akustischen Signalen vorgesehen und dergestalt angeordnet ist, daß die detektierten akustischen Signale differentiell in Schallinformation tragende elektrische Signale umgesetzt werden. Hierdurch kann die Empfindlichkeit des erfindungsgemäßen Mikrofons beträchtlich gesteigert werden. Weiterhin ist es von Vorteil, wenn eine Einrichtung zur Kompensation von Störgrößen vorgesehen ist, um beispielsweise den Einfluß von Temperaturschwankungen oder dergleichen auszugleichen.

Die elektromagnetische Anregungsenergie von der Empfangseinheit kann in Form von diskontinuierlichen oder kontinuierlichen Anregungssignalen an die piezoelektrische Einrichtung des erfindungsgemäßen Mikrofons übertragen werden. Die piezoelektrische Einrichtung kann dabei dergestalt ausgebildet sein, daß sie die elektromagnetische Anregungsenergie von der Empfangseinheit in Form von kurzen Hochfrequenzsignalen empfangt. Die elektromagnetischen Anregungssignale von der Empfangseinheit können dabei auch periodisch wiederholte Hochfrequenzsignale sein. Weiterhin ist es von Vorteil, wenn die piezoelektrische Einrichtung die elektromagnetische Anregungsenergie von der Empfangseinheit in Form von Anregungssignalen mit einem großen Bandbreite-Zeit-Produkt empfängt. Alternativ kann es von Vorteil sein, wenn die piezoelektrische Einrichtung die magnetische Anregungsenergie von der Empfangseinheit in Form eines kontinuierlichen frequenzmodulierten Anregungssignales empfängt.

Die vorliegende Erfindung wird im Folgenden anhand eines bevorzugten Ausführungsbeispieles in Bezug auf die beigefügten Zeichnungen näher erläutert, in denen
Figur 1 eine schematische Darstellung eines Mikrofons gemäß der vorliegenden Erfindung und einer zugeordneten Empfangseinheit, und
Figur 2 ein Ausführungsbeispiel einer erfindungsgemäßen piezoelektrischen Einrichtung zeigt.

In Figur 1 ist schematisch ein passives Mikrofon 1 gemäß der vorliegenden Erfindung sowie eine entsprechende Empfangseinheit 6 dargestellt. Das erfindungsgemäße passive Mikrofon 1 umfaßt eine piezoelektrische Einrichtung 4 zum Empfangen und Speichern von Anregungsenergie von der Empfangseinheit 6 und zum drahtlosen Übertragen von aus den detektierten akustischen Signalen umgesetzten elektrischen Signalen an die Empfangseinheit 6. Die piezoelektrische Einrichtung umfaßt im dargestellten Ausführungsbeispiel eine Einrichtung 2 zum Detektieren von akustischen Signalen und eine Einrichtung 3 zum Umsetzen der detektierten akustischen Signale in Schallinformation tragende elektrische Signale. Das Mikrofon 1 weist weiterhin eine mit der piezoelektrischen Einrichtung 4 verbundene Antenne 5 zum Empfangen der Anregungsenergie von der Empfangseinheit 6 und zum Aussenden der Schallinformation tragenden elektrischen Signale an die Empfangseinheit 6 auf.

Die Empfangseinheit 6 umfaßt ebenfalls eine Antenne 7 zum Aussenden der Anregungsenergie in Form von Anregungssignalen und zum Empfangen der elektrischen Signale von dem Mikrofon 1.

Wie-in Figur 1 dargestellt ist, überträgt die Empfangseinheit 6 die Anregungsenergie beispielsweise in Form von diskontinuierlichen Anregungspulsen an das Mikrofon 1. Die Anregungspulse werden über die Antenne 5 von der piezoelektrischen Einrichtung 4 des Mikrofons 1 aufgenommen und gespeichert, z. B. als mechanische Schwingungen. Zu diesem Zweck umfaßt die piezoelektrische Einrichtung 4 beispielsweise ein piezoelektrisches Element, wie es in Figur 2 dargestellt ist. Das piezoelektrische Element besteht dabei aus einer piezoelektrischen Membran 8, auf der beispielsweise aus aufgebrachten Metallstreifen bestehende Reflektoren 10 vorgesehen sind.

Weiterhin ist ein mit der Antenne 5 gekoppelter Umsetzer 9 zum Umsetzen der empfangenen Anregungspulse in eine akustische Oberflächenwelle auf der Membran 8 vorgesehen. Der Umsetzer 9 ist mit einer Masse verbunden. Ähnlich wie die Reflektoren 10 besteht der Umsetzer 9 aus auf die Membran 8 aufgebrachten Metallstrukturen, z. B. aus Aluminium.

Bei Empfang einer Hochfrequenz-Anregung von der Empfangseinheit 6 wird die Membran über den Umsetzer 9 durch Ausbildung einer akustischen Oberflächenwelle zu Schwingungen angeregt. Die Schwingungen weiten sich auf der Oberseite der Membran in beide Richtungen zu den Reflektorenfeldern 10 hin aus und wird von diesen reflektiert, so daß sich im Resonanzfall eine stehende Welle ausbildet. Auf diese Weise wird die Anregungsenergie des Anregungspulses von der Empfangseinheit 6 in Form von mechanischen Schwingungen gespeichert. Das piezoelektrische Element reflektiert die als mechanische Schwingung zwischengespeicherte Energie über die Antenne 5 zurück zur Empfangseinheit 6 in Form einer abklingenden Schwingung, wie in Figur 1 schematisch dargestellt ist. Diese abklingende Schwingung wird in der Empfangseinheit 6 über die Antenne 7 aufgenommen, detektiert, demoduliert und ausgewertet.

Die Resonanzfrequenz des piezoelektrischen Elementes und somit der abklingenden Schwingung, die von dem piezoelektrischen Element zurück an die Empfangseinheit 6 reflektiert wird, ändert sich unter dem Einfluß einer Dehnung, weil sich die Ausbreitungsgeschwindigkeit der Oberflächenwelle und die Abstände der beiden Elektroden des Umsetzers 9 ändern. Die Membran 8 mit den Reflektoren 10 dient in der in Figur 1 dargestellten Ausgestaltung als die Einrichtung 3 zum Speichern von Anregungsenergie von der Empfangseinheit 6 und zum Umsetzen der detektierten akustischen Signale in Schallinformation tragende elektrische Signale. Die Einrichtung 2 zum Detektieren von akustischen Signalen kann beispielsweise durch eine nicht dargestellte Membran, vorteilhafterweise aus Metall, gebildet sein, die mit der Membran 8 verklebt ist. Die als die Detektionseinrichtung 2 dienende Membran nimmt dabei Schallwellen auf und wandelt sie in mechanische Schwingungen um. Die mechanischen Schwingungen werden dabei von der die akustischen Signale detektierenden Membran auf die piezoelektrische Membran 8 übertragen. Dabei werden den akustischen Signalen entsprechende Schwingungen der durch die elektromagnetische Anregung von der Empfangseinheit 6 hervorgerufenen Schwingung der piezoelektrischen Membran 8 aufmoduliert. Die modulierte Schwingung wird über den Umsetzer 9 in elektrische Signale zurück umgesetzt und über die Antenne 5 als elektromagnetisches Signal zurück zur Empfangseinheit 6 übertragen.

Alternativ zu der in Figur 2 dargestellten piezoelektrischen Membran 8 mit den Reflektoren 10 und dem Umsetzer 9 kann eine Oberflächenwellen-Verzögerungsleitung als die Einrichtung 3 zum Speichern von elektromagnetischer Anregungsenergie von der Empfangseinheit 6 und zum Umsetzen der detektierten akustischen Signale in Schallinformation tragende elektrische Signale verwendet werden. In einer Oberflächenwellen-Verzögerungsleitung wird elektromagnetische Anregungsenergie von der Empfangseinheit 6 ebenfalls als mechanische Schwingung gespeichert. Eine Detektionseinrichtung 2 zum Detektieren von akustischen Signalen, die mit der Oberflächenwellen-Verzögerungsleitung gekoppelt ist, wandelt empfangene-akustische Signale, d. h. Schallwellen, in mechanische Schwingungen um, die auf die Oberflächenwellen-Verzögerungsleitung übertragen werden. Hierdurch werden Laufzeiteffekte in der durch die Anregungsenergie von der Empfangseinheit 6 hervorgerufenen mechanischen Schwingung hervorgerufen, wodurch die akustischen Signale dieser mechanischen Schwingung aufmoduliert werden.

Die von der Einrichtung 2 detektierten akustischen Signale werden somit von der Einrichtung 3 in Schallinformation tragende elektrische Signale umgesetzt und dem piezoelektrischen Element aufmoduliert, so daß die zurückreflektierte abklingende harmonische Schwingung die aufmodulierte Schallinformation trägt. Diese aufmodulierte Schallinformation kann in der Empfangseinheit 6 detektiert und ausgewertet werden.

Besonders vorteilhaft ist es, wenn die piezoelektrische Einrichtung 4 die Einrichtungen 2 und 3 in einem Element vereinigt, das sowohl die akustischen Signale detektiert als auch die detektierten akustischen Signale in Schallinformation tragende elektrische Signale umsetzt. Die in Figur 2 dargestellte piezoelektrische Membran 8 mit der Oberflächenwellen-Resonanzstruktur dient dabei als einziges die Einrichtung 4 bildendes Element. In diesem Fall detektiert die piezoelektrische Membran 8 ankommende akustische Signale nach Art eines Drucksensors. Die durch einen Anregungspuls von der Empfangseinheit 6 angeregte stehende Welle in dem piezoelektrischen Element wird dabei durch die akustischen Signale moduliert, so daß die nach dem Ende des Anregungspulses an die Empfangseinheit 6 zurückreflektierte abklingende Schwingung die entsprechende Schallinformation trägt. Auf diese Weise ist es möglich, ein sehr robustes passives Mikrofon zur drahtlosen Übertragung von Schallinformation bereitzustellen, das einen einfachen und leichten Aufbau aufweist.

Das erfindungsgemäße Mikrofon 1 ist als passives Bauteil ausgebildet, d. h. ohne eigene Energieversorgung in Form einer Batterie oder dergleichen, da die Energie der Anregungspulse von der Empfangseinheit 6 durch das piezoelektrische Element aufgenommen, gespeichert und zur Übertragung der Schallinformation verwendet wird.

Zur Vermeidung von Überlagerungen der Anregungssignale mit den von dem Mikrofon 1 übersendeten die Schallinformation tragenden Signalen wird das piezoelektrische Element diskontinuierlich, beispielsweise durch ein gepulstes Anregungssignal angeregt. Es ist aber auch möglich günstige kontinuierliche Anregungssignale zu finden. Insbesondere wenn die Membran 8 eine Quarzmembran ist, welche eine sehr hohe Güte aufweist, wird eine im Zeitbereich sehr lang ausgedehnte Impulsantwort in Form einer abklingenden Schwingung erzeugt und zurück an die Empfangseinheit 6 übertragen.

Die piezoelektrische Membran 8 kann weiterhin im wesentlichen aus Lithiumniobat bestehen.

Anstelle der in Figur 2 dargestellten piezoelektrischen Membran 8 mit der Oberflächenwellen-Resonanzstruktur kann auch eine Oberflächenwellen-Verzögerungsleitung als einziges Element der Einrichtung 4 verwendet werden. Die Oberflächenwellen-Verzögerungsleitung kann dabei sowohl die akustischen Signale detektieren als auch die detektierten akustischen Signale in Schallinformation tragende elektrische Signale umsetzen.

Falls die piezoelektrische Einrichtung 4 zum Detektieren der akustischen Signale dient, kann eine zweite piezoelektrische Einrichtung vorgesehen werden, um eine differentielle Verarbeitung und Umsetzung der detektierten akustischen Signale zu ermöglichen und somit die Empfindlichkeit zu erhöhen, beispielsweise um Temperaturschwankungen auszugleichen. Falls eine separate Einrichtung 2 zum Detektieren von akustischen Signalen vorgesehen ist, kann eine zweite Einrichtung 2 zum Detektieren von akustischen Signalen vorgesehen sein, um ein differentielles Umsetzen der detektierten akustischen Signale in elektrische Signale zu dem gleichen Zweck zu ermöglichen. Zusätzlich oder alternativ kann außerdem eine Einrichtung zur Kompensation weiterer Störgrößen vorhanden sein.

Wie in Figur 1 schematisch dargestellt ist, kann die elektromagnetische Anregungsenergie aus diskontinuierlichen Anregungspulsen bestehen, die von der Empfangseinheit 6 ausgesendet und von dem erfindungsgemäßen Mikrofon 1 entsprechend empfangen werden. Die Anregungspulse von der Empfangseinheit 6 können dabei beispielsweise kurze Hochfrequenzsignale sein, die gegebenenfalls periodisch wiederholt werden. Es ist dabei von Vorteil, wenn das Anregungssignal von der Empfangseinheit 6 ein großes Bandbreite-Zeitprodukt aufweist. Eine andere Möglichkeit ist, kontinuierliche frequenzmodulierte Anregungssignale zu verwenden.

Da das erfindungsgemäße passive Mikrofon 1 sehr leicht und robust ausgestaltet ist, kann es beispielsweise an einem Brillengestell befestigt werden. Die Antenne 5 des Mikrofons 1 kann beispielsweise durch einen der Bügel der Brille oder durch den Rahmen eines der Brillengläser gebildet sein. Das Mikrofon kann dabei am Übergang zwischen dem als Antenne dienenden Bügel und dem Brillenglasrahmen angebracht sein. Alternativ kann das erfindungsgemäße Mikrofon an einem an dem Brillengestell lösbar befestigten Halter angebracht sein, der sich von dem Brillengiasrahmen nach unten in Richtung Mund des Trägers erstreckt. Der Halter kann in diesem Fall als die Antenne 5 des Mikrofons 1 ausgebildet sein.

Das erfindungsgemäße passive Mikrofon 1 ist auch zur Anwendung in einem drahtlosen Kopfset geeignet, mit dem Sprachsignale an eine Telefon-Basisstation oder eine Telefon-Mobilstation übertragen werden. Das erfindungsgemäße Mikrofon kann sehr leicht und robust gebaut werden, wodurch sich vielseitige und spezialisierte Anwendungsmöglichkeiten ergeben.

## Patentansprüche

1. Passives Mikrofon (1) zur drahtlosen Übertragung von Schallinformation an eine Empfangseinheit (6) , umfassend
- eine Antenne (5) zum Empfangen elektromagnetischer Anregungsenergie von der Empfangseinheit (6) und zum drahtlosen Übertragen von die Schallinformation tragenden elektrischen Signalen an die Empfangseinheit (6) und
- eine piezoelektrische Einrichtung (4), die derart gestaltet ist, dass elektromagnetische Anregungsenergie gespeichert werden kann und detektierte akustische Signale in Schallinformation tragende elektrische Signale umgesetzt werden und
- welche derart mit der Antenne verbunden ist, dass die von der Antenne (5) empfangene elektromagnetische Anregungsenergie auf die piezoelektrische Einrichtung (4) übertragen wird, und dass die Schallinformation tragenden elektrischen Signale an die Antenne übertragen werden
**dadurch gekennzeichnet,**
**dass** die piezoelektrische Einrichtung (4) eine Einrichtung zur Anregung von Oberflächenwellen (9) aufweist, um die elektromagnetische Anregungsenergie in der piezoelektrischen Einrichtung (4) zu speichern, wobei auf die Oberflächenwellen detektierte akustische Signale aufmodulierbar sind.

2. Passives Mikrofon (1) nach Anspruch 1,
bei dem die piezoelektrische Einrichtung (4) im Wesentlichen aus einer piezoelektrischen Membran (8) mit einer Oberflächenwellenresonanzstruktur besteht.

3. Passives Mikrofon (1) nach Anspruch 1,
bei dem die piezoelektrische Einrichtung (4) im wesentlichen aus einer Oberflächenwellenverzögerungsleitung besteht.

4. Passives Mikrofon (1) zur drahtlosen Übertragung von Schallinformation an eine Empfangseinheit (6) nach einem der vorhergehenden Ansprüche 1 bis 3,
**dadurch gekennzeichnet,**
**dass** die piezoelektrische Einrichtung (4) derart ausgebildet ist, dass die Anregungsenergie von der Empfangseinheit (6) in Form von mechanischen Schwingungen speicherbar ist.

5. Passives Mikrofon (1) nach Anspruch 2,
**dadurch gekennzeichnet,**
**dass** die Membran (8) aus Quarz besteht.

6. Passives Mikrofon (1) nach Anspruch 2,
**dadurch gekennzeichnet,**
**dass** die Membran (8) aus Lithiumniobat besteht.

7. Passives Mikrofon (1) gemäß Anspruch 1,
**dadurch gekennzeichnet,**
**dass** die piezoelektrische Einrichtung (4) eine Einrichtung (2) zum Detektieren der akustischen Signale aufweist, die im wesentlichen aus einer Membran besteht.

8. Passives Mikrofon (1) nach Anspruch 7,
**dadurch gekennzeichnet,**
**dass** die Membran aus Metall besteht.

9. Passives Mikrofon (1) nach einem der vorhergehenden Ansprüche 1 bis 8,
**dadurch gekennzeichnet,**
**dass** eine bzw. eine weitere Einrichtung zum Detektieren von akustischen Signalen vorgesehen und dergestalt angeordnet ist, dass die detektierten akustischen Signale differentiell in Schallinformation tragende elektrische Signale umgesetzt werden.

10. Passives Mikrofon (1) nach einem der vorhergehenden Ansprüche 1 bis 9.
**dadurch gekennzeichnet,**
**dass** eine Einrichtung zur Störgrößenkompensation vorgesehen ist.

11. Passives Mikrofon (1) nach einem der Ansprüche 1 bis 10,
**dadurch gekennzeichnet,**
**dass** die piezoelektrische Einrichtung (4) die elektromagnetische Anregungsenergie von der Empfangseinheit in Form von kurzen Hochfrequenzsignalen empfängt.

12. Passives Mikrofon (1) zur drahtlosen Übertragung von Schallinformation an eine Empfangseinheit (6) gemäß einem der Ansprüche 1 bis 11,
**dadurch gekennzeichnet,**
**dass** die piezoelektrische Einrichtung (4) die elektromagnetische Anregungsenergie von der Empfangseinheit in Form von periodisch wiederholten Hochfrequenzsignalen empfängt.

13. Passives Mikrofon (1) zur drahtlosen Übertragung von Schallinformation an eine Empfangseinheit (6) gemäß einem der Ansprüche 1 bis 12.
**dadurch gekennzeichnet,**
**dass** die piezoelektrische Einrichtung (4) die elektromagnetische Anregungsenergie von der Empfangseinheit in Form von Anregungssignalen mit einem großen Bandbreite-Zeit-Produkt empfängt.

14. Passives Mikrofon (1) zur drahtlosen Übertragung von Schallinformation an eine Empfangseinheit (6) gemäß einem der Ansprüche 1 bis 10.
**dadurch gekennzeichnet,**
**dass** die piezoelektrische Einrichtung (4) die elektromagnetische Anregungsenergie von der Empfangseinheit in Form eines kontinuierlichen frequenzmodulierten Anregungssignales empfängt.

## Claims

1. Passive microphone (1) for wirelessly transmitting sound information to a receiving unit (6), comprising
- an antenna (5) for receiving electromagnetic excitation energy from the receiving unit (6) and for wirelessly transmitting electrical signals bearing the sound information to the receiving unit (6) and
- a piezoelectric device (4), which is designed in such a manner that electromagnetic excitation energy can be stored and detected acoustic signals are converted into electrical signals bearing sound information and
- which is connected to the antenna in such a manner that the electromagnetic excitation energy received from the antenna (5) is transmitted to the piezoelectric device (4) and that the electrical signals bearing sound information are transmitted to the antenna,
**characterized in that** the piezoelectric device (4) has a device for exciting surface acoustic waves (9) in order to store the electromagnetic excitation energy in the piezoelectric device (4), wherein detected acoustic signals can be modulated onto the surface acoustic waves.

2. Passive microphone (1) according to Claim 1, in which the piezoelectric device (4) essentially consists of a piezoelectric diaphragm (8) having a surface acoustic wave resonant pattern.

3. Passive microphone (1) according to Claim 1, in which the piezoelectric device (4) essentially consists of a surface acoustic wave delay line.

4. Passive microphone (1) for wirelessly transmitting sound information to a receiving unit (6) according to one of the preceding claims 1 to 3, **characterized in that** the piezoelectric device (4) is constructed in such a manner that the excitation energy from the receiving unit (6) can be stored in the form of mechanical vibrations.

5. Passive microphone (1) according to Claim 2, **characterized in that** the diaphragm (8) consists of crystal.

6. Passive microphone (1) according to Claim 2, **characterized in that** the diaphragm (8) consists of lithium niobate.

7. Passive microphone (1) according to Claim 1, **characterized in that** the piezoelectric device (4) has a device (2) for detecting the acoustic signals which essentially consists of a diaphragm.

8. Passive microphone (1) according to Claim 7, **characterized in that** the diaphragm consists of metal.

9. Passive microphone (1) according to one of the preceding Claims 1 to 8, **characterized in that** one or a further device for detecting acoustic signals is provided and is arranged in such a manner that the detected acoustic signals are differentially converted into electrical signals bearing sound information.

10. Passive microphone (1) according to one of the preceding Claims 1 to 9, **characterized in that** a device for compensating for disturbance variables is provided.

11. Passive microphone (1) according to one of Claims 1 to 10, **characterized in that** the piezoelectric device (4) receives the electromagnetic excitation energy from the receiving unit in the form of short high-frequency signals.

12. Passive microphone (1) for wirelessly transmitting sound information to a receiving unit (6) according to one of Claims 1 to 11, **characterized in that** the piezoelectric device (4) receives the electromagnetic excitation energy from the receiving unit in the form of periodically repeated high-frequency signals.

13. Passive microphone (1) for wirelessly transmitting sound information to a receiving unit (6) according to one of Claims 1 to 12, **characterized in that** the piezoelectric device (4) receives the electromagnetic excitation energy from the receiving unit in the form of excitation signals having a large bandwidth-time product.

14. Passive microphone (1) for wirelessly transmitting sound information to a receiving unit (6) according to one of Claims 1 to 10, **characterized in that** the piezoelectric device (4) receives the electromagnetic excitation energy from the receiving unit in the form of a continuous frequency-modulated excitation signal.

## Revendications

1. Microphone passif (1), destiné à la transmission sans fil d'informations sonores à une unité réceptrice (6) et comprenant
- une antenne (5) destinée à la réception d'énergie électromagnétique d'excitation venant de l'unité réceptrice (6) et à la transmission sans fil de signaux électriques porteurs de l'information sonore à l'unité réceptrice (6) et
- un dispositif piézoélectrique (4), qui est conçu de telle sorte que de l'énergie électromagnétique d'excitation peut être emmagasinée et que des signaux acoustiques détectés sont convertis en signaux électriques porteurs de l'information sonore et
- qui est relié à l'antenne de telle sorte que l'énergie électromagnétique d'excitation reçue par l'antenne (5) est transmise au dispositif piézoélectrique (4) et que les signaux électriques porteurs de l'information sonore sont transmis à l'antenne
**caractérisé par le fait**
**que** le dispositif piézoélectrique (4) comporte un système pour l'excitation d'ondes de surface (9) en vue d'emmagasiner l'énergie électromagnétique d'excitation dans le dispositif piézoélectrique (4), des signaux acoustiques détectés pouvant être modulés sur les ondes de surface.

2. Microphone passif (1) selon la revendication 1
dans lequel le dispositif piézoélectrique (4) se compose essentiellement d'une membrane piézoélectrique (8) avec une structure de résonance à ondes de surface.

3. Microphone passif (1) selon la revendication 1
dans lequel le dispositif piézoélectrique (4) se compose essentiellement d'un circuit de retard à ondes de surface.

4. Microphone passif (1), destiné à la transmission sans fil d'informations sonores à une unité réceptrice (6) selon l'une des revendications précédentes 1 à 3
**caractérisé par le fait**
**que** le dispositif piézoélectrique (4) est conçu de telle sorte que l'énergie d'excitation venant de l'unité réceptrice (6) peut être emmagasinée sous la forme d'oscillations mécaniques.

5. Microphone passif (1) selon la revendication 2
**caractérisé par le fait**
**que** la membrane (8) est en quartz.

6. Microphone passif (1) selon la revendication 2
**caractérisé par le fait**
**que** la membrane (8) est en niobate de lithium.

7. Microphone passif (1) selon la revendication 1
**caractérisé par le fait**
**que** le dispositif piézoélectrique (4) comporte un système (2) destiné à détecter des signaux acoustiques et composé essentiellement d'une membrane.

8. Microphone passif (1) selon la revendication 7
**caractérisé par le fait**
**que** la membrane est en métal.

9. Microphone passif (1) selon l'une des revendications précédentes 1 à 8
**caractérisé par le fait**
**qu'**il est prévu un dispositif destiné à détecter des signaux acoustiques et un autre dispositif destiné à détecter des signaux acoustiques disposé de telle sorte que les signaux acoustiques détectés sont convertis d'une façon différentielle en signaux électriques porteurs de l'information sonore.

10. Microphone passif (1) selon l'une des revendications précédentes 1 à 9
**caractérisé par le fait**
**qu'**il est prévu un dispositif destiné à la compensation de grandeurs perturbatrices.

11. Microphone passif (1) selon l'une des revendications précédentes 1 à 10
**caractérisé par le fait**
**que** le dispositif piézoélectrique (4) reçoit l'énergie électromagnétique d'excitation venant de l'unité réceptrice sous la forme de signaux brefs à haute fréquence.

12. Microphone passif (1) destiné à la transmission sans fil d'informations sonores à une unité réceptrice (6) selon l'une des revendications 1 à 11
**caractérisé par le fait**
**que** le dispositif piézoélectrique (4) reçoit l'énergie électromagnétique d'excitation venant de l'unité réceptrice sous la forme de signaux à haute fréquence répétés périodiquement.

13. Microphone passif (1) destiné à la transmission sans fil d'informations sonores à une unité réceptrice (6) selon l'une des revendications 1 à 12
**caractérisé par le fait**
**que** le dispositif piézoélectrique (4) reçoit l'énergie électromagnétique d'excitation venant de l'unité réceptrice sous la forme de signaux d'excitation ayant un produit temps-largeur de bande élevé.

14. Microphone passif (1) destiné à la transmission sans fil d'informations sonores à une unité réceptrice (6) selon l'une des revendications 1 à 10
**caractérisé par le fait**
**que** le dispositif piézoélectrique (4) reçoit l'énergie électromagnétique d'excitation venant de l'unité réceptrice sous la forme d'un signal d'excitation continu et modulé en fréquence.
